# EUROPÄISCHE PATENTSCHRIFT

(11) **EP 1 886 862 B1**
(45) Veröffentlichungstag und Bekanntmachung des Hinweises auf die Patenterteilung: **19.10.2011**
(21) Anmeldenummer: 07010760.2
(22) Anmeldetag: 31.05.2007
(51) Int. Cl.: B60K 15/00, F02B 67/00, F02B 77/08, F02M 37/00, F02M 39/00

(54) **Kraftstoffpumpe für eine Brennkraftmaschine**
Fuel pump for a combustion engine
Pompe à carburant pour moteur à combustion interne

(30) Priorität: 31.07.2006 DE 102006035908
(43) Veröffentlichungstag der Anmeldung: 13.02.2008
(73) Patentinhaber: Dr. Ing. h.c. F. Porsche AG, 70435 Stuttgart (DE)
(72) Erfinder: Reustle, Albrecht, 74399 Walheim (DE); Schindler, Marc, 70825 Korntal-Münchingen (DE); Hawener, Jürgen, 71679 Asperg (DE)

(56) Entgegenhaltungen:
- EP-A- 1 457 663
- DE-A1- 3 840 912
- GB-A- 2 212 561
- JP-A- 11 210 488

## Beschreibung

Die Erfindung betrifft eine Pumpe, insbesondere eine Kraftstoffpumpe, für eine Brennkraftmaschine, mit einem Gehäuse nach der im Oberbegriff von Anspruch 1 näher definierten Art.

Eine gattungsgemäße Kraftstoffpumpe ist aus der JP 11210488 A bekannt. Hierbei wird die Kraftstoffpumpe mittels einer Kühlwasserleitung geschützt, um Geräuschübertragungen der Kraftstoffpumpe in den Innenraum sowie eine Beschädigung der Kraftstoffpumpe durch Stoßeinwirkungen in Folge einer Kollision zu verhindern. Die dort beschriebene Konstruktion macht es jedoch erforderlich, ein hochfestes Material für die Kühlwasserleitung zu verwenden, und es besteht außerdem die Gefahr, dass die Kühlwasserleitung im Crashfall beschädigt wird, wodurch das Fahrzeug nicht mehr funktionstüchtig wäre.

In der EP 1 132 612 A1 ist eine Kraftstoffpumpe für eine direkteinspritzende Brennkraftmaschine beschrieben, die nach hinten geneigt ist, um sie vor eventuellen Crasheinwirkungen zu schützen. Eine derartige Konstruktion erfordert jedoch einen sehr großen Bauraum, wie er im Motorraum von mit modernen Brennkraftmaschinen ausgestatteten Kraftfahrzeugen meist nicht vorhanden ist. Außerdem bietet eine derartige Konstruktion nur einen sehr geringen Schutz der Kraftstoffpumpe vor Unfalleinwirkungen.

Es ist daher Aufgabe der vorliegenden Erfindung, eine Pumpe für eine Brennkraftmaschine mit einer Einrichtung zum Schutz derselben vor Krafteinwirkungen zu schaffen, die einen geringen Bauraum beansprucht, eine einfache Konstruktion und einen geringen damit verbundenen Herstellungsaufwand aufweist und einen sicheren Schutz für die Pumpe auch im Falle einer größeren Krafteinwirkung bei einer Kollision bietet.

Erfindungsgemäß wird diese Aufgabe durch die in Anspruch 1 genannten Merkmale gelöst.

Der erfindungsgemäße, zumindest bündig mit dem Gehäuse ausgebildete oder über dasselbe überstehende Bügel bietet einen sehr guten Schutz der Pumpe vor den Einwirkungen einer Kollision, da er sehr viel stabiler ausgeführt werden kann als die Pumpe selbst bzw. als deren Gehäuse. Hierdurch kann der Bügel sehr viel höhere Kräfte aufnehmen als die Pumpe, beispielsweise eine Kraftstoffpumpe, und trägt auf diese Weise dazu bei, dass z.B. die Pumpe auch bei einem heftigeren Aufprall des mit derselben ausgestatteten Kraftfahrzeugs auf ein Hindernis oder bei einem Aufprall eines anderen Fahrzeugs bis zu einer gewissen Geschwindigkeit unbeschädigt bleibt. Die vorliegende Erfindung eignet sich für Kraftstoff-, Kühlwasser- und/oder Hydraulikpumpen, die insbesondere in Kraftfahrzeugen eingesetzt werden. Dies ist insbesondere bei Kraftfahrzeugen vorteilhaft, bei denen die Brennkraftmaschine im Heck oder im Frontraum eingebaut ist und bei denen z.B. im Crashfall eine höhere Gefahr der Beschädigung der Kraftstoffpumpe gegeben ist. Selbstverständlich kann die erfindungsgemäße Pumpe jedoch auch bei anderen Kraftfahrzeugen eingesetzt werden.

Hierbei kann der Bügel eine sehr einfache Form und damit eine sehr einfache Konstruktion aufweisen, so dass er kostengünstig hergestellt und in einfacher Weise an der Brennkraftmaschine angebracht werden kann. Ein weiterer Vorteil der erfindungsgemäßen Lösung besteht in dem geringen Bauraumbedarf, da ein solcher Bügel sehr einfach an die Form des Gehäuses angepasst und somit auch in engen Motorräumen untergebracht werden kann.

Gemäß der Erfindung ist vorgesehen, dass zumindest eine der Verbindungseinrichtungen zum Anbringen des Bügels an der Brennkraftmaschine mit einer der Verbindungseinrichtungen zum Anbringen des Gehäuses an der Brennkraftmaschine zusammenfällt. Auf diese Weise kann zum einen die Anzahl der Verbindungselemente und zum anderen der Umfang der mechanischen Bearbeitung reduziert werden.

Weitere vorteilhafte Ausgestaltungen und Weiterbildungen der Erfindung ergeben sich aus den restlichen Unteransprüchen. Nachfolgend ist ein Ausführungsbeispiel der Erfindung anhand der Zeichnung prinzipmäßig dargestellt.

Es zeigen:
- Fig. 1: eine Vorderansicht einer Kraftstoffpumpe mit einem dieselbe teilweise umge- benden, erfindungsgemäßen Bügel;
- Fig. 2: eine Ansicht gemäß dem Pfeil II aus Fig. 1; und
- Fig. 3: eine detailliertere Darstellung des Bügels.

Fig. 1 zeigt in einer stark schematisierten Ansicht einen Teil einer Brennkraftmaschine 1, welche in an sich bekannter Weise ein Kurbelgehäuse 2, einen Zylinderkopf 3 und einen Zylinderkopfdeckel 4 aufweist. Die Brennkraftmaschine 1 ist im vorliegenden Fall in Boxer-Bauweise ausgeführt, es könnte sich jedoch auch um eine Brennkraftmaschine 1 in V- oder Reihenbauweise handeln. An der Brennkraftmaschine 1, im vorliegenden Fall an dem Zylinderkopf 3, ist eine Kraftstoffpumpe 5 angebracht, und zwar mittels mehrerer Verbindungseinrichtungen 6 zur Anbringung eines Gehäuses 7 der Kraftstoffpumpe 5 an der Brennkraftmaschine 1.

Zum Schutz der Kraftstoffpumpe 5 vor Krafteinflüssen ist an der Brennkraftmaschine 1 eine Einrichtung 8 vorgesehen, die einen Bügel 9 aufweist, der in einer sich von der in Fig. 2 besser erkennbaren Anbringebene 10 der Kraftstoffpumpe 5 an der Brennkraftmaschine 1 im wesentlichen orthogonal weg erstreckenden, mit "x" bezeichneten Richtung zumindest bündig mit dem Gehäuse 7 ist, oder, wie im vorliegenden Fall in Fig. 2 erkennbar, über das Gehäuse 7 übersteht. Der beispielsweise aus Stahl, Aluminium oder einem Faserverbundwerkstoff, wie z. B. einem CFK-Verbundwerkstoff, bestehende Bügel 9 ist im vorliegenden Fall U-förmig ausgebildet, wodurch er das Gehäuse 7 der Kraftstoffpumpe 5 an einem Teil deren Umfangs umgibt, und weist einen im wesentlichen zur Hitzeabschirmung dienenden Deckel 11 auf, der im wesentlichen parallel zu der Anbringebene 10 verläuft und das Gehäuse 7 der Kraftstoffpumpe 5 in x-Richtung abdeckt.

Auch der Bügel 9 ist mittels jeweiliger Verbindungseinrichtungen 12 an der Brennkraftmaschine 1, insbesondere an dem Zylinderkopf 3 und/oder Zylinderkopfdeckel 4 derselben, angebracht. Die Verbindungseinrichtungen 6 zur Anbringung des Gehäuses 7 an der Brennkraftmaschine 1 weisen jeweils eine als Durchgangsbohrung ausgeführte Bohrung 13 in einem Befestigungsflansch 14, eine Schraube 15 und eine nur gestrichelt dargestellte Gewindebohrung 16 in dem Zylinderkopf 3 auf. In ähnlicher Weise beinhalten auch die Verbindungseinrichtungen 12 zur Anbringung des Bügels 9 an dem Zylinderkopf 3 der Brennkraftmaschine 1 eine als Durchgangsbohrung ausgebildete Bohrung 17 in dem Bügel 9, jeweilige, durch die Bohrungen 17 verlaufende Schrauben 18 und Gewindebohrungen 19 in dem Zylinderkopf 3, in die die Schrauben 18 eingreifen. Im dargestellten Ausführungsbeispiel fallen zwei der Verbindungseinrichtungen 6 zum Anbringen des Gehäuses 7 an der Brennkraftmaschine 1 mit zwei der Verbindungseinrichtungen 12 zum Anbringen des Bügels 9 an der Brennkraftmaschine 1 zusammen. Dies bedeutet, dass die jeweilige Schraube 18 und die zugehörige Gewindebohrung 19 entfällt und dass die Bohrung 17 in dem Bügel 9 mit der jeweiligen Bohrung 13 in dem Befestigungsflansch 14 fluchtet, sodass mittels der Schrauben 15 sowohl der Bügel 9 als auch der Befestigungsflansch 14 und die daran angebrachte Kraftstoffpumpe 5 an der Brennkraftmaschine 1 befestigt wird. Im vorliegenden Fall ist der Bügel 9 so an dem Zylinderkopf 3 der Brennkraftmaschine 1 angebracht, dass ein Teil der im Falle einer Kollision des mit der Brennkraftmaschine 1 ausgestatteten, nicht dargestellten Kraftfahrzeugs auf den Bügel 9 in Richtung auf den Zylinderkopf 3 einwirkenden Kraft über eine nur gestrichelt dargestellte, in dem Zylinderkopf 3 axial gelagerte Nockenwelle 20 abgeleitet wird. Dadurch werden die über den Bügel 9 eingeleiteten Kräfte optimal abgestützt, so dass die Gefahr von Beschädigungen der Kraftstoffpumpe 5 weiter verringert wird. Die Form des Bügels 9, die ebenfalls wesentlich zu der Krafteinleitung beiträgt, ist in Fig. 3 nochmals erkennbar.

Der Bügel 9 weist einen relativ geringen, insbesondere durch Fertigungstoleranzen definierten Abstand zu dem Zylinderkopfdeckel 4 auf, so dass er sich im Falle einer Kollision und einer entsprechenden Krafteinwirkung verformen und an dem Zylinderkopfdeckel 4 abstützen kann. Selbstverständlich nimmt auch der Zylinderkopf 3 entsprechende, über den Bügel 9 eingeleitete Kräfte auf, so dass die Kraftstoffpumpe 5 gestützt wird. In diesem Zusammenhang wird die Krafteinleitung in den Zylinderkopf 3 bzw. in die Nockenwellen 20 neben der konstruktiven Ausgestaltung des Bügels 9 und der verwendeten Materialien durch die Anordnung der Verbindungseinrichtungen 12 des Bügels 9 bestimmt.

Die Erfindung betrifft eine Kraftstoffpumpe 5 für eine Brennkraftmaschine 1 mit einem Gehäuse 7, mit wenigstens einer Verbindungseinrichtung 6 zur Anbringung des Gehäuses 7 an der Brennkraftmaschine 1 und mit einer Einrichtung 8 zum Schutz der Kraftstoffpumpe 5 vor Beschädigungen, insbesondere im Falle einer Kollision. Die Einrichtung 8 zum Schutz der Kraftstoffpumpe 5 einen mittels jeweiliger Verbindungseinrichtungen 12 an der Brennkraftmaschine 1 angebrachten Bügel 9 aufweist, der in einer sich von der Anbringebene der Kraftstoffpumpe 5 an der Brennkraftmaschine 1 weg erstreckenden Richtung x zumindest bündig mit dem Gehäuse 7 ausgebildet ist oder über das Gehäuse 7 übersteht. Der Bügel 9 kann sehr viel stabiler ausgeführt werden als die Kraftstoffpumpe 5 selbst bzw. als deren Gehäuse 7 und bietet dadurch einen Schutz der Kraftstoffpumpe 5 vor den Einwirkungen einer Kollision.

## Patentansprüche

1. Pumpe (5) für eine Brennkraftmaschine (1), insbesondere eine Kraftstoffpumpe, mit einem Gehäuse (7), mit wenigstens einer Verbindungseinrichtung (6) zur Anbringung des Gehäuses (7) an der Brennkraftmaschine (1) und mit einer Einrichtung (8) zum Schutz der Pumpe (5) vor Beschädigungen, insbesondere im Falle einer Kollision,
**dadurch gekennzeichnet, dass**
die Einrichtung (8) zum Schutz der Pumpe (5) einen mittels jeweiliger Verbindungseinrichtungen (12) an der Brennkraftmaschine (1) angebrachten Bügel (9) aufweist, der das Gehäuse (7) der Pumpe (5) an einem Teil deren Umfangs umgibt und in einer sich von einer Anbringebene der Pumpe (5) an der Brennkraftmaschine (1) weg erstreckenden Richtung (x) zumindest bündig mit dem Gehäuse (7) ausgebildet ist oder über das Gehäuse (7) übersteht, wobei das Gehäuse (7) über einen Befestigungsflansch (14) mit der Brennkraftmaschine (1) verbunden ist, und die Verbindungseinrichtungen (6, 12) zur Anbringung des Gehäuses (7) und des Bügels (9) an der Brennkraftmaschine (1) jeweils eine als Durchgangsbohrung sowohl im Bügel als auch im Befestigungsflansch ausgebildete Bohrung (13, 17), eine durch die Bohrung (13, 17) verlanfende Schraube (15, 18) und eine im Zylinderkopf (3) ausgebildete Gewindebohrung (16, 19) aufweisen, wobei zumindest eine der Verbindungseinrichtungen (12) zum Anbringen des Bügels (9) an der Brennkraftmaschine (1) mit einer der Verbindungseinrichtungen (6) zum Anbringen des Gehäuses (7) an der Brennkraftmaschine (1) derart zusammenfällt, dass die Bohrung im Bügel (9) mit der jeweiligen Bohrung (13) im Befestigungsflansch (14) fluchtet, so dass mittels der Schrauben (15) das Gehäuse (7) und der Bügel (9) miteinander an dem Zylinderkopf (3) der Brennkraftmaschine (1) befestigt sind.

2. Pumpe nach Anspruch 1,
**dadurch gekennzeichnet, dass**
der Bügel (9) im Wesentlichen U-förmig ausgebildet ist und das Gehäuse (7) nur an einem Teil seines Umfangs umgibt.

3. Pumpe nach Anspruch 2,
**dadurch gekennzeichnet, dass**
der U-förmige Bügel (9) mittels eines im Wesentlichen parallel zu der Anbringebene (10) des Gehäuses (7) an der Brennkraftmaschine (1) verlaufenden Deckels (11) abgeschlossen ist.

## Claims

1. Pump (5) for an internal combustion engine (1), in particular a fuel pump, having a housing (7), having at least one connecting device (6) for attaching the housing (7) to the internal combustion engine (1) and having a device (8) for protecting the pump (5) against damage, in particular in the case of a collision, **characterized in that** the device (8) for protecting the pump (5) has a shackle (9) which is attached to the internal combustion engine (1) by means of respective connecting devices (12), surrounds the housing (7) of the pump (5) at a part of its circumference and is configured to be at least flush with the housing (7) in a direction (x) which extends away from an attachment plane of the pump (5) on the internal combustion engine (1) or projects beyond the housing (7), the housing (7) being connected to the internal combustion engine (1) via a fastening flange (14), and, in order to attach the housing (7) and the shackle (9) to the internal combustion engine (1), the connecting devices (6, 12) in each case having a hole (13, 17) which is formed as a through hole both in the shackle and in the fastening flange, a screw (15, 18) which extends through the hole (13, 17), and a threaded hole (16, 19) which is formed in the cylinder head (3), at least one of the connecting devices (12) for attaching the shackle (9) to the internal combustion engine (1) coinciding with one of the connecting devices (6) for attaching the housing (7) to the internal combustion engine (1) in such a way that the hole in the shackle (9) is aligned with the respective hole (13) in the fastening flange (14), with the result that the housing (7) and the shackle (9) are fastened with one another to the cylinder head (3) of the internal combustion engine (1) by means of the screws (15).

2. Pump according to Claim 1, **characterized in that** the shackle (9) is of substantially U-shaped configuration and surrounds the housing (7) only at a part of its circumference.

3. Pump according to Claim 2, **characterized in that** the U-shaped shackle (9) is closed by means of a cover (11) which extends substantially parallel to the attachment plane (10) of the housing (7) on the internal combustion engine (1).

## Revendications

1. Pompe (5) de moteur à combustion interne (1), notamment pompe à carburant, avec un carter (7), avec au moins un dispositif de jonction (6) permettant de poser le carter (7) contre le moteur à combustion interne (1) et avec un dispositif (8) de protection de la pompe (5) contre tout endommagement, notamment en cas de collision, **caractérisée en ce que** le dispositif (8) de protection de la pompe (5) comporte un étrier (9) placé contre le moteur à combustion interne (1) à l'aide des dispositifs de liaison (12) respectifs, ledit étrier entourant le carter (7) de la pompe (5) au niveau d'une partie de sa circonférence et étant réalisé au moins en affleurement avec le carter (7) dans une direction (x) s'écartant du plan de pose de la pompe (5) au niveau du moteur à combustion interne (1) ou ressortant au-delà du carter (7), le carter (7) étant relié au moteur à combustion interne (1) par le biais d'un flasque de fixation (14) et les dispositifs de liaison (6, 12) comportant respectivement un alésage (13, 17) prenant la forme d'un alésage traversant formé tant dans l'étrier que dans le flasque de fixation, une vis (15, 18) traversant l'alésage (13, 17) et un alésage fileté (16, 19) réalisé dans la tête de cylindre (3) pour permettre de poser le carter (7) et l'étrier (9) contre le moteur à combustion interne (1), au moins un des dispositifs de liaison (12) coïncidant avec un des dispositifs de liaison (6) pour permettre de poser l'étrier (9) contre le moteur à combustion interne (1), en vue de poser le carter (7) contre le moteur à combustion interne (1), de telle sorte que l'alésage de l'étrier (9) s'aligne avec l'alésage (13) respectif du flasque de fixation (14), fixant ainsi entre eux le carter (7) et l'étrier (9) contre la tête de cylindre (3) du moteur à combustion interne (1) à l'aide des vis (15).

2. Pompe selon la revendication 1, **caractérisée en ce que** l'étrier (9) prend pour l'essentiel une forme en U et n'entoure le carter (7) que sur une partie de sa circonférence.

3. Pompe selon la revendication 2, **caractérisée en ce que** l'étrier (9) en forme de U est fermé à l'aide d'un cache (11) s'étendant pour l'essentiel parallèlement au plan de pose (10) du carter (7) au niveau du moteur à combustion interne (1).
